# FASCICULE DE BREVET EUROPEEN

(11) **EP 3 003 583 B1**
(45) Date de publication et mention de la délivrance du brevet: **09.11.2022**
(21) Numéro de dépôt: 14731754.9
(22) Date de dépôt: 28.05.2014
(51) Int. Cl.: B08B 3/04, B08B 3/10, B01F 5/04, B01F 5/10, B01F 3/04

(54) **PROCÉDÉ SPECIFIQUE DE NETTOYAGE DE COMPOSANTS ET/OU DE CIRCUITS ELECTRONIQUES**
SPEZIFISCHES VERFAHREN ZUR REINIGUNG VON ELEKTRONISCHEN BAUTEILEN UND/ODER SCHALTUNGEN
SPECIFIC PROCESS FOR CLEANING ELECTRONIC COMPONENTS AND/OR CIRCUITS

(30) Priorité: 31.05.2013 FR 1355011
(43) Date de publication de la demande: 13.04.2016
(73) Titulaire: BOURDAT, Michel, 31470 Saint-Lys (FR)
(72) Inventeur: BOURDAT, Michel, 31470 Saint-Lys (FR)
(74) Mandataire: Plasseraud IP
(86) Numéro de dépôt international: PCT/FR2014/051270
(87) Numéro de publication internationale: WO 2014/191690

(56) Documents cités:
- EP-A1- 0 607 974
- EP-A1- 2 060 318
- WO-A1-95/28235
- US-A1- 2010 224 214
- DATABASE WPI Week 199239 Thomson Scientific, London, GB; AN 1992-322163 XP002721950, & SU 1 688 948 A1 (AS USSR MECH ENG INST) 7 novembre 1991 (1991-11-07)

## Description

La présente invention concerne un dispositif spécifique de nettoyage de composants et/ou de circuits électroniques tels que par exemple des cartes électroniques ou des substrats à base de silicium.

La présente invention peut trouver son application par exemple, mais pas exclusivement, dans le domaine de la production microélectronique. L'invention peut également trouver des applications dans le domaine de la production électronique. En effet, lors par exemple d'une phase de soudure de Composants Montés en Surface « CMS » dans un four à soudure, des résidus de crème ou de soudure se forment et restent collés soit à la surface de la carte ou sur les composants pouvant provoquer des disfonctionnements de la carte électronique. Il convient donc de nettoyer la carte après les opérations de soudure.

Le nettoyage de composants et/ou de circuits électroniques ayant subi au préalable par exemple des étapes de soudure ou de collage, nécessite des appareils et des processus de nettoyage performants.

Les résidus de soudure sur une carte électronique sont particulièrement difficiles à supprimer de par la topographie complexe d'une carte électronique mais également de par sa fragilité.

Le document WO-95/28235, qui est considéré comme l'état de la technique le plus proche de la revendication 1, divulgue une cuve de lavage et d'immersion qui contient un liquide de nettoyage. Plusieurs buses d'injection de fluide sont prévues pour pulvériser un fluide qui provoque l'écoulement en force du liquide de nettoyage, par exemple un liquide de nettoyage, de l'air comprimé et un fluide mélangé de ces derniers. Lesdites buses d'injection de fluide sont placées en parallèle à une paroi de cuve, par exemple une surface de fond de la cuve de lavage et d'immersion. Les buses d'injection de fluide sont divisées en deux groupes. De cette manière, la synchronisation de l'injection du fluide alterne d'un groupe à l'autre sous l'action d'un dispositif de commande de synchronisation d'injection qui inverse ainsi sensiblement le sens de l'écoulement forcé du liquide de nettoyage. Par ailleurs, les buses d'injection du fluide peuvent se déplacer pour inverser sensiblement le sens de l'écoulement forcé du liquide de nettoyage. Par conséquent, il est possible de laver avec uniformité la totalité d'une surface d'un article lavé quelles que soient la partie et la position de l'article lavé.

Le brevet n° US 6,454,867 nommé « Method and Machine for Cleaning Objects in Plate Form » présente une machine et son procédé de nettoyage permettant de nettoyer des cartes électroniques de leurs résidus à l'aide d'une technique d'immersion. Ladite machine comporte un bac de lavage où l'objet à laver est totalement immergé en position verticale et est parallèle aux parois du bac de lavage. Ce dernier est rempli d'un liquide de nettoyage de type liquide azéotropique. Afin de diminuer les coûts mais également l'impact sur l'environnement d'un tel dispositif un système de récupération et un système de filtrage du liquide de nettoyage permettent la circulation et le filtrage du liquide en boucle fermée.

Afin d'améliorer l'efficacité du lavage, le procédé proposé par le brevet n°US 6,454,867 met en oeuvre un générateur d'ultrasons dans le bac de lavage pour faciliter le décrochage des particules à éliminer. Cette technique améliore fortement la qualité des nettoyages mais ne peut être utilisée pour le nettoyage de cartes électroniques dédiées à l'avionique. En effet, la présence de nombreux composants électroniques de hautes technicités et surtout de composants tels que des quartz rend l'utilisation d'ultrasons interdite par la réglementation.

En outre, de telles techniques rencontrent des difficultés lors de la suppression de certains résidus comme par exemple de la colle sur des masques de sérigraphie ou dans des parties difficiles d'accès telles que par exemple sous un circuit intégré.

L'invention vise donc à pallier ces inconvénients. Plus particulièrement l'invention vise à permettre le nettoyage de composants et/ou de circuits électroniques souillés par des résidus de densités, de tailles et de natures différentes et notamment de la colle ou de la crème à braser. En particulier, l'invention vise à permettre la suppression de résidus placés dans des endroits difficiles d'accès tels que sous un circuit intégré d'une carte électronique. Avantageusement, l'invention pourra être mise en œuvre dans le domaine de l'avionique. Elle permettra aussi de préférence d'éliminer des résidus dans des trous de via dans des circuits imprimés. L'invention vise ainsi à l'augmentation des performances de nettoyage et d'élimination des résidus sur des cartes électroniques pour des applications dans l'avionique par exemple ou sur composants semi-conducteurs déposés sur des substrats à base de Kapton souple.

À cet effet, l'invention propose un procédé de nettoyage de composants et/ou circuits électroniques selon la revendication 1.

Le mélangeur proposé ici pour le dispositif de nettoyage permet de réaliser un fluide diphasique au sein duquel le gaz est intimement mélangé au liquide et forme dans celui-ci des microbulles. L'utilisation d'un jet d'un tel fluide diphasique pour le nettoyage de composants et/ou de circuits électroniques souillés par des résidus de soudure permet grâce aux propriétés du fluide diphasique d'améliorer très fortement les rendements de nettoyage. En effet, lorsque le fluide diphasique vient en contact avec la surface à nettoyer des composants et/ou de circuits électroniques, un phénomène de libération de microbulles à la surface des composants et/ou des circuits électroniques comparable à un phénomène de cavitation d'ultrasons se produit. Cette technique permet de retirer même des résidus de colle tout en évitant l'utilisation d'ultrasons et peut ainsi être utilisée dans le domaine de l'avionique.

Dans un exemple de réalisation avantageux, le système d'injection est tel que la pression au niveau des buses est inférieure ou égale à 5 bars, ce qui permet d'obtenir un nettoyage efficace sans dégrader les composants et/ou circuits électroniques de nature très fragile.

Afin d'obtenir un fluide diphasique homogène l'injecteur du mélangeur injecte le gaz sous pression au centre de la canalisation interne du mélangeur de fluides. La position concentrique de l'injecteur par rapport à la canalisation interne permet d'éviter la formation de paquets de bulles de gaz dans le fluide diphasique.

La différence entre la pression du fluide et la pression du gaz à l'intérieur du mélangeur de fluides est comprise entre 0,5 et 2 bars, le gaz étant en surpression par rapport au liquide. On a en effet remarqué que cette différence de pression permettait de réaliser un fluide diphasique très homogène et de ce fait très efficace pour le nettoyage.

Avantageusement, le dispositif de nettoyage comporte une cuve de débordement permettant de récupérer le liquide provenant de la première cuve. Ledit liquide qui s'écoule ainsi dans la cuve de débordement est débarrassé des résidus lourds qui restent au fond de la première cuve.

Une aspiration de liquide à l'intérieur de la cuve de débordement est avantageusement effectuée à l'aide d'un dispositif hydraulique qui connecte la cuve de débordement au mélangeur de fluides. Ce dernier est alors par une de ces entrées alimenté en liquide déjà débarrassé des plus gros résidus de lavage.

Afin de protéger mieux encore le mélangeur de fluides des résidus de nettoyage provenant de la cuve de débordement, le mélangeur est avantageusement placé en aval d'un filtre.

Selon un mode de réalisation de l'invention, le mélangeur de fluides a une forme en Y facilitant le mélange entre le gaz et le liquide à l'intérieur de celui-ci. Cette forme permet ainsi la création de microbulles de gaz dans le liquide provenant de la cuve de débordement. De plus, le mélangeur de fluides est avantageusement placé en amont de la première cuve afin de faciliter l'intégration du mélangeur au sein du dispositif de nettoyage.

Une forme de réalisation de la présente invention prévoit que les moyens permettant aux buses de réaliser le balayage de la surface des composants et/ou des circuits électroniques à nettoyer comportent des moyens pour déplacer verticalement les moyens de support. On peut également prévoir, éventuellement en complément de cette forme de réalisation, pour réaliser un nettoyage efficace, que ces moyens permettant aux buses de réaliser le balayage de la surface des composants et/ou des circuits électroniques à nettoyer comportent des moyens pour déplacer horizontalement les buses. Une forme de réalisation préférée prévoit la combinaison des mouvements du support des composants et/ou des circuits électroniques et des buses pour augmenter grandement l'efficacité du nettoyage. Il est alors possible de supprimer plus aisément les résidus sur des cartes électroniques et/ou composants.

Afin de diminuer le temps de nettoyage mais également afin de préserver les composants et/ou les circuits électroniques à nettoyer de toutes contraintes mécaniques créées par la projection d'un fluide, une forme de réalisation avantageuse de l'invention prévoit en outre que le système d'injection d'un fluide diphasique sur les composants et/ou les circuits électroniques à nettoyer comporte deux réseaux de buses reliés entre eux et placés des deux cotés des composants et/ou des circuits électroniques permettant ainsi un nettoyage simultané des deux faces des composants et/ou des circuits électroniques.

Avantageusement, en fonction de l'épaisseur des composants et/ou des circuits électroniques à nettoyer, la distance qui sépare lesdits composants et/ou circuits électroniques à nettoyer des réseaux de buses est réglable.

Dans un mode de réalisation préféré, le mélangeur de fluides comporte un rétrécissement conique permettant de rendre homogène la répartition des bulles de gaz dans le fluide. Ainsi, le fluide diphasique ne comporte pas de groupes ou de paquets de bulles de gaz.

Avantageusement, le gaz sous pression injecté dans la seconde entrée du mélangeur de fluides est un gaz neutre. Ainsi, il est possible de nettoyer des composants et ou des circuits électroniques utilisant des matériaux très facilement oxydables comme par exemple du cuivre.

Dans un exemple de réalisation, le diamètre de la canalisation interne du mélangeur de fluides présente un diamètre compris entre 15 et 25 mm.

L'injecteur du mélangeur présente quant à lui par exemple un diamètre intérieur inférieur à 4 mm. Ainsi avec un diamètre relativement faible de l'injecteur, il est plus facile de réaliser un fluide diphasique homogène et de contrôler les paramètres caractéristiques du fluide diphasique.

D'autres caractéristiques et avantages de l'invention apparaîtront encore à la lecture de la description qui va suivre. Celle-ci est purement illustrative et doit être lue en regard du dessin annexé dans lequel :
- La Figure 1 est un schéma fonctionnel du dispositif de l'invention, et
- La Figure 2 est une vue schématique à échelle agrandie d'une partie du dispositif de la figure 1.

La Figure 1 montre un dispositif 1 comprenant une première cuve 2, une seconde cuve dite cuve de débordement 4, toutes deux de formes globalement parallélépipédiques et adaptées pour contenir un liquide.

Des moyens de support 8 disposés à l'intérieur de la première cuve 2 maintiennent des composants et/ou des circuits électroniques 6 à nettoyer immergés dans le liquide contenu dans celle-ci. Lesdits composants et/ou circuits électroniques 6 à nettoyer sont par exemple des substrats à base de silicium pouvant être souples ou d'assemblages de puces à base de semiconducteur. Il peut s'agir également de cartes électroniques ou encore de pochoirs de sérigraphie.

La première cuve 2, dite également cuve de nettoyage, est constituée de parois métalliques en acier inoxydable. Elle comprend entre autres une première paroi verticale externe 21, un fond horizontal inférieur 22 et une paroi verticale interne 23, dite paroi de débordement avec un bord extrême supérieur 231 à une hauteur inférieure à celle d'un bord extrême supérieur 211 de la paroi verticale externe 21. La paroi verticale interne 23 est conçue de telle sorte que le liquide contenu dans la première cuve 2 déborde au-dessus du bord extrême supérieur 231 pour s'écouler dans la cuve de débordement 4 adjacente à la première cuve 2.

La cuve de débordement 4 est également constituée de parois métalliques en acier inoxydable. Elle comprend entre autres une première paroi verticale externe 42, un fond horizontal 41 et une seconde paroi verticale qui correspond à la partie supérieure de la paroi verticale interne 23 de la première cuve 2. De plus, les deux cuves sont ouvertes vers le haut et le fond horizontal inférieur 22 de la première cuve 2 est à une altitude inférieure à l'altitude du fond horizontal 41 de la cuve de débordement 4.

Les composants et/ou les circuits électroniques 6 à nettoyer, comme présenté sur la Figure 1, sont placés parallèlement à la paroi verticale externe 21 de la première cuve 2 de telle sorte qu'ils ne puissent pas venir en contact avec le fond horizontal inférieur 22 de la première cuve 2 afin de ne pas déranger l'écoulement du liquide dans ladite première cuve 2. Les composants et/ou les circuits électroniques 6 à nettoyer sont maintenus par les moyens de support 8. Ces derniers peuvent être un système à crochets ou à bras permettant l'immersion totale des composants et/ou des circuits électroniques 6 à nettoyer dans la première cuve 2. De plus, les moyens de support 8 peuvent effectuer un mouvement vertical (représenté par une double flèche sur la Figure 1) contrôlé par un dispositif de commande adapté non représenté sur la Figure 1.

Le dispositif 1 comprend également deux dispositifs hydrauliques permettant la circulation du liquide contenu dans les deux cuves.

Un premier dispositif hydraulique 12 est associé à la première cuve 2. Il permet la circulation du liquide dans la première cuve 2 à l'aide d'une bouche d'aspiration 121 placée au fond de la première cuve 2 et d'un retour par une extrémité 122 du premier dispositif hydraulique 12 placée de préférence en haut de la paroi verticale externe 21 de la première cuve 2, permettant ainsi la réinjection du liquide dans la première cuve 2.

Ce premier dispositif hydraulique 12 permet la récupération, le filtrage et l'injection du liquide contenu dans la première cuve 2. Il comporte à cet effet une vanne V1, une pompe P1 et un filtre F1.

La vanne V1 peut être commandée électriquement ou manuellement et permet entre autres lors de potentiels incidents d'isoler la première cuve 2.

Le filtre F1 est disposé au sein du premier dispositif hydraulique 12 et est placé par exemple en aval de la vanne V1, pour assurer un filtrage et par là même une élimination de résidus de nettoyage du liquide provenant de la première cuve 2.

La pompe P1 peut être une pompe à ailettes ou à entrainement magnétique par exemple et est utilisée pour la circulation du liquide dans le premier dispositif hydraulique 12.

Une vanne V5 commandée manuellement ou électriquement est positionnée ici en aval de la pompe P1 pour permettre de purger le liquide contenu dans la première cuve 2 dans une cuve de récupération (non représentée sur la Figure 1) par exemple à l'aide de la pompe P1. Cette vanne V5 est montée sur une dérivation du premier dispositif hydraulique 12.

Un second dispositif hydraulique 14 comporte une vanne V2, une pompe P2, un filtre F2 et un mélangeur 16. Ce second dispositif hydraulique 14 permet entre autres d'aspirer le liquide dans la cuve de débordement 4 et de le réinjecter dans la première cuve 2. Pour ce faire, une bouche d'aspiration 142 est placée de sorte que l'aspiration du liquide se produise de préférence en bas de la paroi 42 de la cuve de débordement 4. Le retour du liquide est fait par le biais d'un système d'injection de fluide placé dans la première cuve 2.

La vanne V2, placée sur le second dispositif hydraulique 14, peut être à commande manuelle ou bien à commande électrique de type par exemple électrovanne. Cette vanne V2 permet lors d'un potentiel incident d'isoler la cuve de débordement 4 pour des raisons de sécurité.

Le liquide contenu dans la cuve de débordement 4 est aspiré à l'aide de la pompe P2, placée ici en aval de la vanne V2. Le filtre F2 placé en aval de la pompe P2 permet le filtrage, c'est-à-dire l'élimination de résidus de nettoyage du liquide provenant de la cuve de débordement 4, ces résidus provenant entre autres des composants et/ou des circuits électroniques 6 à nettoyer..

Le mélangeur 16 est placé en aval du filtre F2 sur le second dispositif hydraulique 14 et est placé en amont de la première cuve 2. Il comporte une première entrée 161 adaptée pour recevoir un liquide sous une pression provenant du filtre F2 propulsé par la pompe P2 dans le second dispositif hydraulique 14, une seconde entrée 162 adaptée pour recevoir un gaz sous pression et une sortie 163. La Figure 2 est une vue schématique à échelle agrandie du mélangeur 16.

Toutes les valeurs numériques données ici sont indiquées à titre purement illustratif et non limitatif.

La première entrée 161 est couplée à la sortie 163 à l'aide d'une canalisation interne du mélangeur 16. Le diamètre de la canalisation interne est par exemple de l'ordre de 16 mm (1 mm = 0,001 m) jusqu'à un rétrécissement conique 164 permettant de passer d'un diamètre de canalisation de 16 mm (du côté de la première entrée 161) à un diamètre de canalisation de 13 mm (du côté de la sortie 163) (Figure 2).

La seconde entrée 162 est reliée à l'extérieur du mélangeur 16 à une source de gaz sous pression. Dans le mélangeur 16, la seconde entrée 162 est raccordée à un injecteur pour injecter ledit gaz au sein de la canalisation interne. Le diamètre intérieur de l'injecteur est par exemple de l'ordre de 2 mm avec un diamètre extérieur de l'ordre de 4 mm. Le mélangeur 16 présente ainsi une forme de Y.

L'injecteur est positionné au centre de la canalisation interne du mélangeur 16, c'est-à-dire de manière concentrique par rapport à la canalisation interne. En outre, l'injecteur pénètre suffisamment dans la canalisation interne et son extrémité dans la canalisation interne est proche du rétrécissement conique 164 de la canalisation interne de sorte que l'injection du gaz sous pression au centre de la canalisation interne permet la création d'un fluide diphasique. Grâce à ce rétrécissement conique 164 le fluide diphasique est accéléré ce qui homogénéise la répartition des bulles de gaz.

Le gaz injecté dans la seconde entrée 162 peut être un gaz neutre comme par exemple de l'azote ce qui permet de nettoyer des pièces en cuivre nu ou hautement oxydables comme par exemple des power-modules utilisés pour la gestion d'énergie dans des véhicules électriques. Également, le gaz injecté peut être un gaz protecteur ou réducteur.

La pression du liquide injecté dans la première entrée 161 est de l'ordre de 3 à 5 bars (1 bar = 10⁵ Pascals) avec un débit de 20 litres/min. La pression du gaz injecté dans la seconde entrée 162 est supérieure de 0,5 à 2 bars, préférentiellement de l'ordre de 1 bar, au-dessus de la pression du liquide et a un débit de l'ordre de 10 litres/min. Avantageusement, les débits et les pressions des entrées du mélangeur 16 sont réglables.

Le débit et la pression au sein du second dispositif hydraulique 14 ainsi qu'au niveau de la deuxième entrée 162 du mélangeur 16 sont suffisants pour répondre aux besoins de nettoyage des composants et/ou des circuits électroniques 6 à nettoyer.

Le système d'injection de fluide comporte deux réseaux de buses 1001 et 1003 immergés dans la première cuve 2. Ces deux réseaux de buses 1001 et 1003 présentent des buses 10 placées de sorte que les jets provenant de ces buses 10 soient des jets de liquide laminaires de forme cylindrique et arrivent perpendiculairement à la surface des composants et/ou des circuits électroniques 6 à nettoyer (cf. Figure 1).

Lesdits réseaux de buses 1001 et 1003 sont constitués d'au moins une ligne comportant au moins une buse 10 et d'au moins une colonne comportant au moins une buse 10. Le nombre de buses 10, c'est-à-dire le nombre de lignes et de colonnes, sur les réseaux de buses 1001 et 1003 est modifiable en fonction de la taille des composants et/ou des circuits électroniques 6 à nettoyer.

De plus, afin de préserver les composants et/ou les circuits électroniques 6 à nettoyer de toutes contraintes mécaniques crées par la pulvérisation de liquide sur ses deux faces opposées les réseaux de buses 1001 et 1003 sont placés parallèlement aux composants et/ou aux circuits électroniques 6 à nettoyer de part et d'autre de ceux-ci (cf. Figure 1). Afin de protéger des composants et/ou des circuits électroniques 6 fragiles comme par exemple des semi-conducteurs sur Kapton souple la distance séparant les composants et/ou les circuits électroniques 6 à nettoyer de la buse est de l'ordre de 2 à 5 cm. Le réseau de buses 1003 est alimenté en fluide diphasique provenant du dispositif hydraulique 14 à l'aide d'un dispositif d'alimentation hydraulique 1002 reliant le premier réseau de buses 1001 au second réseau de buses 1003. La pression du jet de fluide diphasique au niveau des buses 10 est de préférence inférieure à 5 bars. Bien que relativement faible, cette pression permet un nettoyage efficace des composants ou cartes à nettoyer tout en garantissant de ne pas endommager les objets nettoyés.

Le dispositif d'alimentation hydraulique 1002 est situé de préférence en bas de la première cuve 2 sans toutefois toucher son fond horizontal inférieur 22 afin de ne pas gêner la circulation du liquide dans la première cuve 2.

De plus, le premier réseau de buses 1001 et le second réseau de buses 1003 peuvent à l'aide d'un dispositif de balayage non représenté sur la Figure 1 effectuer un mouvement perpendiculaire au plan de la Figure 1. Ce mouvement permet ainsi de balayer à l'aide des jets de fluides les faces des composants et/ou des circuits électroniques 6 à nettoyer à l'aide des deux réseaux de buses.

Ce dispositif de balayage peut également être couplé au mouvement des moyens de support 8. Les mouvements combinés favorisent alors l'élimination des résidus placés sous des circuits intégrés. De plus, l'élimination de résidus placés dans des trous de via est également améliorée à l'aide de cette technique.

En outre, la distance entre chaque réseau de buses et les composants et/ou les circuits électroniques 6 à nettoyer est déterminée de telle sorte que l'efficacité des jets de fluide diphasique soit maximale : celle-ci peut être par exemple de l'ordre de 5 à 10 cm.

Dans un autre exemple de réalisation, un dispositif de régulation de pression (non représenté sur les figures), utilisant par exemple des capteurs de pression, est utilisé pour contrôler la pression du liquide ainsi que celle du gaz. Afin d'améliorer les performances ainsi que la reproductibilité des nettoyages il peut être également utilisé un dispositif de régulation en température du liquide utilisant par exemple un capteur de température. Le gaz peut être par exemple à température ambiante. Toutefois, un contrôle de température du gaz peut aussi être envisagé. Ainsi, il est possible de contrôler parfaitement les caractéristiques du fluide diphasique.

Un nettoyage efficace de cartes électroniques, et plus spécialement de cartes électroniques pour des applications avioniques, est maintenant possible grâce à un dispositif tel que décrit ci-dessus. En effet, l'utilisation d'un jet de fluide diphasique en lieu et place d'un générateur d'ultrasons permet au dispositif d'être efficace lors du nettoyage sans détériorer ou endommager les composants électroniques, même ceux contenant un quartz.

De plus, l'efficacité du jet diphasique étant indépendante de la nature des matériaux comme par exemple de la colle ou de la crème à braser, le nettoyage de masques de sérigraphie est optimisé grâce à un tel dispositif. Il a été remarqué que la présence de microbulles dans le fluide injecté par les buses sur les composants et/ou les circuits électroniques à nettoyer permettait une très grande efficacité de nettoyage même à l'encontre de produits tels la colle réputés comme ne pouvant pas être éliminés par nettoyage.

## Revendications

1. Procédé de nettoyage de composants et/ou de circuits électroniques (6), à l'aide d'un dispositif spécifique de nettoyage (1) comprenant :
- une première cuve (2) contenant un liquide,
- des moyens de support (8) permettant de tenir immergés les composants et/ou le circuit électronique (6) dans la première cuve (2),
- un système d'injection de fluide comportant des buses (10) permettant la projection de jets de fluide sur les composants et/ou le circuit électronique (6) à nettoyer,
- des moyens permettant aux jets de fluide provenant des buses (10) de balayer la surface des composants et/ou du circuit électronique (6) à nettoyer,
- un mélangeur (16) de fluides comportant une première entrée (161) adaptée pour recevoir un liquide sous pression, une seconde entrée (162) adaptée pour recevoir un gaz sous pression, une sortie (163) conçue pour alimenter l en fluide diphasique le système d'injection, la première entrée (161) étant couplée à la sortie (163) à l'aide d'une canalisation interne, la seconde entrée (162) étant alimentée en gaz sous pression et reliée à un injecteur pour injecter ledit gaz dans la canalisation interne,
ledit procédé de nettoyage comprenant les étapes suivantes :
- maintien en immersion des composants et/ou de circuits électroniques (6) dans la première cuve (2) à l'aide des moyens de support (8),
- projection de jets de fluide sur les composants et/ou le circuit électronique (6) à l'aide du système d'injection de fluide comportant les buses (10),
- balayage de la surface des composants et/ou du circuit électronique (6) par les jets de fluide provenant des buses (10) à l'aide des moyens de balayage,
**caractérisé en ce que** le procédé comporte en outre une étape d'injection du gaz sous-pression au centre de la canalisation interne du mélangeur (16) de fluides avec une différence entre la pression du fluide et la pression du gaz à l'intérieur du mélangeur (16) de fluides comprise entre 0,5 et 2 bars, le gaz étant en surpression par rapport au liquide.

2. Procédé selon la revendication 1, **caractérisé en ce que** la pression du liquide injecté dans le mélangeur (16) de fluides est comprise entre 3 bars et 5 bars avec un débit de 20 l/min et que le gaz est injecté dans le mélangeur (16) de fluides avec un débit de l'ordre de 10 l/min.

3. Procédé selon l'une des revendications 1 ou 2, caractérisé en ce la pression au niveau des buses (10) est inférieure ou égale à 5 bars.

4. Procédé selon l'une des revendications 1 à 3, **caractérisé en ce que** le fluide contenu dans la première cuve (2) déborde dans une cuve de débordement (4).

5. Procédé selon la revendication 4, **caractérisé en ce que** le fluide contenu dans la cuve de débordement (4) est redirigé vers le mélangeur (16) de fluides à l'aide d'un dispositif hydraulique (14).

6. Procédé de nettoyage selon l'une des revendications 1 à 5, **caractérisé en ce qu'**une étape de filtration du fluide en sortie du mélangeur (16) de fluides est réalisée à l'aide d'un filtre (F2).

7. Procédé de nettoyage selon l'une des revendications 1 à 6, **caractérisé en ce que** l'injection dans le mélangeur (16) de fluides est réalisée en amont de la première cuve (2)

8. Procédé de nettoyage selon l'une des revendications 1 à 7, **caractérisé en ce qu'**un balayage vertical de la surface des composants et/ou du circuit électronique (6) par les jets de fluide provenant des buses est réalisé par des moyens pour déplacer verticalement les moyens de support (8).

9. Procédé de nettoyage selon l'une des revendications 1 à 8, **caractérisé en ce que** le balayage horizontal de la surface des composants et/ou du circuit électronique (6) par les jets de fluide provenant des buses est réalisé par des moyens pour déplacer horizontalement les buses (10).

10. Procédé selon l'une des revendications 1 à 9, **caractérisé en ce que** les jets de fluide provenant des buses est réalisé des deux côtés des composants et/ou des circuits électroniques (6) à nettoyer par deux réseaux de buses (1001, 1003) reliés entre eux et placés des deux côtés des composants et/ou des circuits électroniques (6).

11. Procédé selon l'une des revendications 1 à 10, **caractérisé en ce que** le gaz sous pression injecté dans la seconde entrée (162) du mélangeur (16) de fluides est un gaz neutre.

## Patentansprüche

1. Verfahren zur Reinigung von elektronischen Bauteilen und/oder Schaltungen (6) mithilfe einer spezifischen Reinigungsvorrichtung (1), die Folgendes umfasst:
- einen ersten Behälter (2), der eine Flüssigkeit enthält,
- Haltemittel (8), die es ermöglichen, die elektronischen Bauteile und/oder Schaltungen (6) im ersten Behälter (2) eingetaucht zu halten,
- ein Fluideinspritzsystem, das Düsen (10) aufweist, die es ermöglichen, Fluidstrahlen auf die zu reinigenden elektronischen Bauteile und/oder Schaltungen (6) zu spritzen,
- Mittel, die es den aus den Düsen (10) kommenden Fluidstrahlen ermöglichen, die Oberfläche der zu reinigenden elektronischen Bauteile und/oder Schaltungen (6) zu überstreichen,
- einen Fluidmischer (16), umfassend einen ersten Einlass (161), der dafür eingerichtet ist, eine unter Druck stehende Flüssigkeit aufzunehmen, einen zweiten Einlass (162), der dafür eingerichtet ist, ein unter Druck stehendes Gas aufzunehmen, einen Auslass (163), der dafür ausgelegt ist, das Einspritzsystem mit einem zweiphasigen Fluid zu versorgen, wobei der erste Einlass (161) mithilfe einer internen Leitung mit dem Auslass (163) gekoppelt ist, wobei der zweite Einlass (162) mit unter Druck stehendem Gas versorgt wird und mit einer Einspritzvorrichtung verbunden ist, um das Gas in die interne Leitung einzuspritzen,
wobei das Reinigungsverfahren die folgenden Schritte umfasst:
- Eingetauchthalten der elektronischen Bauteile und/oder Schaltungen (6) in dem ersten Behälter (2) mithilfe der Haltemittel (8),
- Spritzen von Fluidstrahlen auf die elektronischen Bauteile und/oder Schaltungen (6) mithilfe des Fluideinspritzsystems, das die Düsen (10) aufweist,
- Überstreichen der Oberfläche der elektronischen Bauteile und/oder Schaltungen (6) mit den aus den Düsen (10) kommenden Fluidstrahlen mithilfe von den Überstreichmitteln,
**dadurch gekennzeichnet, dass** das Verfahren darüber hinaus einen Schritt des Einspritzens des unter Druck stehenden Gases in die Mitte der internen Leitung des Fluidmischers (16) aufweist, wobei der Unterschied zwischen dem Druck des Fluids und dem Druck des Gases im Inneren des Fluidmischers (16) zwischen 0,5 und 2 bar beträgt, wobei das Gas in Bezug auf die Flüssigkeit einen Überdruck aufweist.

2. Verfahren nach Anspruch 1, **dadurch gekennzeichnet, dass** der Druck der in den Fluidmischer (16) eingespritzten Flüssigkeit mit einem Durchsatz von 20 l/min zwischen 3 bar und 5 bar beträgt und dass das Gas mit einem Durchsatz in der Größenordnung von 10 l/min in den Fluidmischer (16) eingespritzt wird.

3. Verfahren nach einem der Ansprüche 1 oder 2, **dadurch gekennzeichnet, dass** der Druck im Bereich der Düsen (10) kleiner oder gleich 5 bar ist.

4. Verfahren nach einem der Ansprüche 1 bis 3, **dadurch gekennzeichnet, dass** das in dem ersten Behälter (2) enthaltene Fluid in einen Überlaufbehälter (4) überläuft.

5. Verfahren nach Anspruch 4, **dadurch gekennzeichnet, dass** das in dem Überlaufbehälter (4) enthaltene Fluid mithilfe einer hydraulischen Vorrichtung (14) zum Fluidmischer (16) umgeleitet wird.

6. Reinigungsverfahren nach einem der Ansprüche 1 bis 5, **dadurch gekennzeichnet, dass** mithilfe eines Filters (F2) am Auslass des Fluidmischers (16) ein Schritt der Filterung des Fluids durchgeführt wird.

7. Reinigungsverfahren nach einem der Ansprüche 1 bis 6, **dadurch gekennzeichnet, dass** das Einspritzen in den Fluidmischer (16) stromaufwärts vom ersten Behälter (2) durchgeführt wird.

8. Reinigungsverfahren nach einem der Ansprüche 1 bis 7, **dadurch gekennzeichnet, dass** durch Mittel zum vertikalen Bewegen der Haltemittel (8) ein vertikales Überstreichen der Oberfläche der elektronischen Bauteile und/oder Schaltungen (6) durch die aus den Düsen kommenden Fluidstrahlen durchgeführt wird.

9. Reinigungsverfahren nach einem der Ansprüche 1 bis 8, **dadurch gekennzeichnet, dass** durch Mittel zum horizontalen Bewegen der Düsen (10) ein horizontales Überstreichen der Oberfläche der elektronischen Bauteile und/oder Schaltungen (6) durch die aus den Düsen kommenden Fluidstrahlen durchgeführt wird.

10. Verfahren nach einem der Ansprüche 1 bis 9, **dadurch gekennzeichnet, dass** die aus den Düsen kommenden Fluidstrahlen auf beiden Seiten der zu reinigenden elektronischen Bauteile und/oder Schaltungen (6) durch zwei Düsenanordnungen (1001, 1003) erzeugt werden, die miteinander verbunden sind und auf beiden Seiten der elektronischen Bauteile und/oder Schaltungen (6) angeordnet sind.

11. Verfahren nach einem der Ansprüche 1 bis 10, **dadurch gekennzeichnet, dass** das in den zweiten Einlass (162) des Fluidmischers (16) eingespritzte unter Druck stehende Gas ein neutrales Gas ist.

## Claims

1. Process for cleaning electronic components and/or circuits (6), using a specific cleaning device (1) comprising:
- a first vessel (2) containing a liquid,
- support means (8) for keeping the electronic components and/or circuit (6) immersed in the first vessel (2),
- a fluid injection system comprising nozzles (10) enabling the projection of jets of fluid onto the electronic components and/or circuit (6) to be cleaned,
- means enabling the jets from the nozzles (10) to sweep the surface of the electronic components and/or circuit (6) to be cleaned,
- a fluid mixer (16) comprising a first inlet (161) adapted to receive a pressurised liquid, a second inlet (162) adapted to receive a pressurised gas, an outlet (163) designed to supply the injection system with two-phase fluid, the first inlet (161) being coupled with the outlet (163) by means of an inner pipe, the second inlet (162) being supplied with pressurised gas and connected to an injector for injecting said gas into the inner pipe,
said cleaning process comprising the following steps:
- keeping the electronic components and/or circuits (6) immersed in the first vessel (2) using the support means (8),
- projecting jets of fluid onto the electronic components and/or circuit (6) using the fluid injection system comprising the nozzles (10),
- sweeping the surface of the electronic components and/or circuit (6) by the jets of fluid from nozzles (10) using the sweeping means,
**characterised in that** the process further comprises a step of injecting pressurised gas at the centre of the inner pipe of the fluid mixer (16) with a difference between the pressure of the fluid and the pressure of the gas inside the fluid mixer (16) between 0.5 and 2 bar, the gas pressure being higher than the liquid pressure.

2. Process according to claim 1, **characterised in that** the pressure of the liquid injected into the fluid mixer (16) is between 3 bar and 5 bar with a flow rate of 20 l/min and the gas is injected into the fluid mixer (16) with a flow rate of the order of 10 l/min.

3. Process according to one of claims 1 or 2, **characterised in that** the pressure at the nozzles (10) is less than or equal to 5 bar.

4. Process according to one of claims 1 to 3, **characterised in that** the fluid contained in the first vessel (2) overflows into an overflow vessel (4).

5. Process according to claim 4, **characterised in that** the fluid contained in the overflow vessel (4) is rerouted to the fluid mixer (16) using a hydraulic device (14).

6. Cleaning process according to one of claims 1 to 5, **characterised in that** a step of filtering the fluid at the outlet of the fluid mixer (16) is carried out using a filter (F2).

7. Cleaning process according to one of claims 1 to 6, **characterised in that** the injection into the fluid mixer (16) is carried out upstream from the first vessel (2).

8. Cleaning process according to one of claims 1 to 7, **characterised in that** a vertical sweep of the surface of the electronic components and/or circuit (6) by the jets of fluid from the nozzles is carried out by means for moving the support means (8) vertically.

9. Cleaning process according to one of claims 1 to 8, **characterised in that** the horizontal sweep of the surface of the electronic components and/or circuit (6) by the jets of fluid from the nozzles is carried out by means for moving the nozzles (10) horizontally.

10. Process according to one of claims 1 to 9, **characterised in that** the jets of fluid from the nozzles are produced on both sides of the electronic components and/or circuits (6) to be cleaned by two arrays of nozzles (1001, 1003) connected to one another and placed on both sides of the electronic components and/or circuits (6).

11. Process according to one of claims 1 to 10, **characterised in that** the pressurised gas injected into the second inlet (162) of the fluid mixer (16) is an inert gas.
